# EUROPÄISCHE PATENTSCHRIFT

(11) **EP 0 868 382 B1**
(45) Veröffentlichungstag und Bekanntmachung des Hinweises auf die Patenterteilung: **03.05.2000**
(21) Anmeldenummer: 96942317.7
(22) Anmeldetag: 03.12.1996
(51) Int. Cl.: B65H 51/22

(54) **VERFAHREN ZUM ÜBERWACHEN DER ABTASTVERHÄLTNISSE BEIM STEUERN EINER FADENLIEFERVORRICHTUNG**
METHOD FOR MONITORING SCANNING CONDITIONS DURING CONTROL OF A YARN FEEDER
PROCEDE DE SURVEILLANCE DES CONDITIONS D'EXPLORATION PENDANT L'OPERATION DE COMMANDE D'UN FOURNISSEUR DE FIL

(30) Priorität: 08.12.1995 DE 19545891
(43) Veröffentlichungstag der Anmeldung: 07.10.1998
(73) Patentinhaber: MEMMINGER-IRO GmbH, 72277 Dornstetten (DE)
(72) Erfinder: WEBER, Friedrich, D-72285 Herzogsweiler (DE)
(74) Vertreter: Kinkeldey, Hermann, Dr.-Ing.
(86) Internationale Anmeldenummer: EP9605383
(87) Internationale Veröffentlichungsnummer: WO9721620

(56) Entgegenhaltungen:
- WO-A-95/16628
- GB-A- 2 227 092
- US-A- 4 865 085

## Beschreibung

Die Erfindung betrifft ein Verfahren gemäß dem Oberbegriff des Patentanspruchs 1 sowie eine Fadenliefervorrichtung gemäß dem Oberbegriff des Patentanspruchs 7.

Bei einem aus US 4 865 085 (entsprechend EP-0 199 059 B1) bekannten Verfahren dieser Art arbeitet die Sensorvorrichtung mit einem die axiale Bewegung von Fadenwindungen auf einer stillstehenden Speichertrommel überwachenden Empfänger und einem zweiten, die Qualität der Lichtübertragung überwachenden, nur für diesen Zweck vorgesehenen Empfänger. Ein Ausgangssignal des zweiten Empfängers wird einem Schwellwert gegenübergesetzt, um ein zusätzliches Nutzsignal zu erhalten, mit dem die Lichtstärke für beide Empfänger bei Verschlechterung der Lichtübertragung gesteigert wird. Es kann auch ein Warnsignal für eine Bedienungsperson erzeugt werden, das auf die Notwendigkeit der Reinigung des Lichtübertragungsweges von die Lichtübertragung beeinträchtigenden Verschmutzungen hinweist.

Auch nach einem aus US-A-4 963 757 bekannten Verfahren speist eine Lichtquelle zwei Empfänger, von denen der eine einen Faden und der andere nur die Lichtübertragungsqualität abtastet, um die Relation zwischen den Ausgangssignalen der beiden Empfänger im wesentlichen konstant halten und eine Verschlechterung der Lichtübertragung kompensieren zu können.

Bei einem aus US-A-3 907 440 bekannten Verfahren werden mit zwei gepulsten Lichtquellen phasenverschobene Lichtimpulse für einen Empfänger erzeugt, wobei nur mit den Lichtimpulsen der einen Lichtquelle ein Faden abgetastet wird. Die Ausgangssignale aus den nicht für die Fadenabtastung benutzten Lichtimpulsen werden mit einem Nominalsignalwert verglichen, um eine bestimmte Relation zwischen den beiden Signalen einhalten und Störeinflüsse kompensieren zu können.

Aus GB-A-22 27 092 ist es bekannt, einen opto-elektronischen Sensor aus Lichtquelle und Empfänger in einem Banknoten-Empfangs- und Ausgabegerät bezüglich der momentanen Abtasteigenschaften zu überprüfen, ehe der Sensor bei der Untersuchung einer Banknote mitwirkt. In einer Prüfroutine wird durch steuerungsseitig vorgenommenes Abdunkeln der Lichtquelle gegenüber deren normaler Lichtstärke ein Zustand simuliert, wie er später bei der Überprüfung einer Banknote auftreten kann. Der Pegel dabei auftretender Ausgangssignale des Empfängers wird mit einem Schwellwertpegel verglichen, den die Steuerung aus denjenigen Ausgangssignalen des Empfängers errechnet, die sich ohne und mit Abdunklung ergeben. Liegt der Pegel des abgedunkelten Ausgangssignals unterhalb des Schwellwertpegels, dann wird Alarm ausgelöst.

Bei einem, dem Oberbegriff der Ansprüche 1 und 7 zugrundeliegenden, aus WO95/16628 bekannten Verfahren zum Steuern des Antriebsmotors einer Strickmaschinen-Fadenliefervorrichtung mit drehantreibbarer Speichertrommel und stationärer Sensorvorrichtung werden in der Abtastzone in Umfangsrichtung versetzte Oberflächenbereiche der Speicherfläche mit mehreren Sensoren gleichzeitig opto-elektronisch abgetastet. Befindet sich der Faden in der Abtastzone, dann geben die Sensoren gleichzeitig gleiche Ausgangssignale ab. Bei Abwesenheit des Fadens in der Abtastzone erzeugen die Sensoren hingegen gleichzeitig unterschiedliche Ausgangssignale. Durch Diskriminieren zwischen den Ausgangssignalen werden Steuersignale abgeleitet und wird der Antriebsmotor bei fadenfreier Abtastzone angetrieben, bis der Faden wieder die Abtastzone erreicht. Beim Ergänzen des Fadenvorrats, d.h. bei angetriebenem Antriebsmotor, wird aus dem Ausgangssignal eines Sensors ein Drehzahlsignal für die Steuerschaltung abgeleitet. Eine bestimmte Qualität der Lichtübertragung ist für das Arbeiten der Sensorvorrichtung erforderlich. Verschmutzungen beim Verarbeiten von Faden unvermeidlicher Flusenanfall verschlechtem mit zunehmender Betriebsdauer die Lichtübertragungsqualität. Es kommt zum Ausfall der Sensorvorrichtung und zum Leeren der Speicherfläche. Dies kann zu einem Fehler im Produkt in der Textilmaschine führen, die von der Fadenliefervorrichtung mit Faden versorgt wird. Es ist deshalb üblich, daß eine Bedienungsperson in auf Erfahrungswerten basierenden Abständen eine Reinigung des Lichtübertragungswegs vornimmt, z.B. mit Druckluft oder durch Abwischen. Jedoch werden diese Reinigungsvorgänge entweder häufiger als nötig durchgeführt oder es kommt aufgrund mangelnder Sorgfalt der Bedienungsperson fallweise zu einer Störung.

Der Erfindung liegt die Aufgabe zugrunde, ein Verfahren der eingangs genannten Art sowie eine Fadenliefervorrichtung anzugeben, mit der auf baulich und schaltungstechnisch einfache Weise und zuverlässig eine derartige Verschlechterung der Abtastverhältnisse festgestellt und angezeigt wird, die noch eine ordnungsgemäße Funktion der Sensorvorrichtung erlaubt und sich ohne Schaden für das Produkt der von der Fadenliefervorrichtung versorgten Textilmaschine beseitigen läßt.

Die gestellte Aufgabe wird erfindungsgemäß mit den Merkmalen des Patentanspruchs 1 und den Merkmalen des Patentanspruchs 7 gelöst.

Bei dem Verfahren wird ein zu Steuerungszwecken erzeugtes Objekt-Ausgangssignal auch zum Prüfen der Qualität der Abtastverhältnisse, z.B. der Lichtübertragungsqualität, eingesetzt, wobei als Objekt Oberflächenbereiche der Speicherfläche und/oder ein Faden gelten können. Dies erfordert keine nennenswerten zusätzlichen Komponenten in der Sensorvorrichtung bzw. an der Speicherfläche. Es werden die für die Funktion der Sensorvorrichtung entscheidenden Abtastverhältnisse, z.B. die Lichtübertragungsqualität, in der Abtastzone überprüft, d.h. exakt dort, wo sie für die Funktion der Sensorvorrichtung zur Steuerung, z.B. des Antriebsmotors, entscheidend sind, und nicht an einer von der Abtastzone entfernten Stelle. Durch eine Verschlechterung der Abtastverhältnisse ändert sich der Signalpegel des Ausgangssignals und auch des Prüfsignals, das dem auf eine gerade noch zulässige Verschlechterung der Abtastverhältnisse abgestimmten Schwellwert gegenübergesetzt wird und schließlich unter diesen abfällt. Dies führt zum Alarmsignal. Damit wird eine Bedienungsperson rechtzeitig, d.h. weder zu früh noch zu spät, alarmiert, den Arbeitsbereich der Sensorvorrichtung, d.h. beispielsweise den Lichtübertragungsweg, zu reinigen. Es kann das Alarmsignal jedoch in besonders zweckmäßiger Weise auch dazu verwendet werden, automatisch eine Reinigungsvorrichtung für die Sensorvorrichtung zu aktivieren, die selbständig den Reinigungsvorgang durchführt, z.B. durch Wegblasen oder Wegwischen von Verunreinigungen.

In der Fadenliefervorrichtung erfolgt die Überprüfung der Abtastverhältnisse exakt an dem Ort, an dem das Objekt abgetastet wird, d.h., dort, wo die Qualität des Abtastverhältnisses für das korrekte Arbeiten der Sensorvorrichtung entscheidende Bedeutung hat. Da das Objektausgangssignal selbst zusätzlich als Basis für das Prüfsignal benutzt wird, sind keine zusätzlichen Sensorteile oder Hilfsmittel an der Speicherfläche erforderlich. Es werden die ohnedies für die Objektabtastung vorhandenen Komponenten auch für die Prüfroutine benutzt. Damit wird ferner erreicht, daß das Abtastverhältnis nur während Arbeitsperioden überprüft und daß das das Bedienungspersonal zur Störungsbeseitigung auffordernde Alarmsignal erzeugt wird, in denen eine Verschlechterung des Abtastverhältnisses das Arbeiten der Sensorvorrichtung stören kann, und nicht permanent, d.h., nicht während unwichtiger Zeitperioden, in denen das Abtastverhältnis ohnedies keinen Einfluß auf das Arbeiten der Sensorvorrichtung hat. Die vorgesehenen baulichen Merkmale sind sowohl bei einer Fadenliefervorrichtung mit vom Antriebsmotor angetriebener Speicherfläche (drehangetriebener Speicherkörper) als auch für Fadenliefervorrichtungen mit im Betrieb stationärer Speicherfläche (stationärer Speichertrommel und drehangetriebenem Aufwickelelement) zweckmäßig, um zuverlässig feststellen zu können, wann eine Störungsbeseitigung erforderlich ist.

Bei der Verfahrensvariante gemäß Anspruch 2 wird eine einfache logische Auswertung des Auftretens oder Nichtauftretens der beiden Signale durchgeführt, um das Alarmsignal zum richtigen Zeitpunkt und aufgrund der richtigen Abtastkondition zu erzeugen.

Bei der Verfahrensvariante gemäß Anspruch 3 wird aus dem Objekt-Ausgangssignal sowohl das Prüfsignal als auch das für Steuerzwecke des Antriebsmotors brauchbare Drehzahlsignal gebildet. Es erfolgt die Überprüfung der Abtastverhältnisse nur dann, wenn auch der Antriebsmotor anzutreiben ist und die Gefahr des Leerens der Speicherfläche besteht. Obwohl aus dem Ausbleiben des Prüfsignals das Alarmsignal erzeugt wird, liegt das Drehzahlsignal weiterhin zur unbehinderten Nutzung an.

Bei der Verfahrensvariante gemäß Anspruch 4 ist der Vergleich der Signale zuverlässig, weil das Ausgangssignal und das Prüfsignal jeweils einem Schwellwert gegenübergestellt werden. Der höhere Schwellwert repräsentiert die gerade noch zulässige Verschlechterung der Abtastverhältnisse. Das Ausgangssignal und das Prüfsignal sind nicht nur synchron, sondern auch in ihren für den Vergleich mit dem Schwellwert entscheidenden Signalpegel gleich. Da der Schwellwert für das Prüfsignal höher ist, bleibt das Prüfsignal aus, sobald die gerade noch zulässige Verschlechterung eingetreten ist. Das Ausgangssignal liegt weiterhin an und läßt sich für Steuerungszwecke der vorbestimmten Weise nutzen. Beim Ausbleiben des Prüfsignals wird jedoch das Alarmsignal erzeugt. Der niedrige Schwellwert kann zweckmäßigerweise auf eine stärkere Verschlechterung der Abtastverhältnisse eingestellt sein, bei der eine ordnungsgemäße Funktion der Sensorvorrichtung nicht mehr gewährleistet ist. Sollte auf das Alarmsignal nicht reagiert werden, dann kann die Fadenliefervorrichtung, und zweckmäßigerweise auch die davon mit Faden versorgte Textilmaschine, beim Ausbleiben auch des Ausgangs- oder Drehzahlsignals abgestellt werden, um ein Leeren der Speicherfläche zu vermeiden.

Alternativ werden bei der Verfahrensvariante gemäß Anspruch 5 beide Signale mit gleichem Schwellwert verglichen, zuvor jedoch der Signalpegel des Prüfsignals so verändert, daß aus dessen Vergleich mit dem Alarmschwellwert eine präzise Aussage zur Notwendigkeit des Alarmsignals gewonnen wird.

Das Verfahren läßt sich besonders zweckmäßig bei optoelektronischer und berührungsloser Abtastung in einer mit einer opto-elektronischen Sensorvorrichtung ausgestatteten Fadenliefervorrichtung anwenden, gemäß den Ansprüchen 6 und 9, weil zwischen dem Signalpegel und der Lichtübertragungsqualität ein gut vorhersehbares Verhältnis vorliegt.

Dabei ist die Anwendbarkeit dieses Verfahrens und der baulichen Merkmale zum Durchführen des Verfahrens nicht auf eine opto-elektronische Abtastung beschränkt, sondern es ist auch möglich, das Prinzip, ein ohnedies für einen bestimmten Steuerungszweck erzeugtes Ausgangssignal für eine Prüfroutine zu verwenden, bei anderen berührungslosen Abtastarten (Schall, Induktion etc.) und sogar bei berührender Fadenabtastung zu realisieren. Entscheidend ist, daß das für die Prüfroutine verwendete Ausgangssignal von der Abtastung des Objekts in der Abtastzone stammt und einen gut auszuwertenden Signalpegel besitzt, der sich bei Verschlechterung der Abtastverhältnisse, z.B. durch abgelagerte Verschmutzungen, entsprechend verändert. Das Prinzip ist auch für Fadenliefervorrichtungen brauchbar, die eine stationäre Speicherfläche für den Faden besitzen. Das Ausgangssignal braucht nicht unbedingt eine Signalkette zu sein, obwohl dies in manchen Fällen günstig ist.

Bei der Fadenliefervorrichtung gemäß Anspruch 8 wird das die Drehgeschwindigkeit der Trommel repräsentierende Objekt-Ausgangssignal für die Prüfroutine benutzt, das nur bei aufgrund der Abwesenheit des Fadens in der Abtastzone angetriebener Trommel anliegt. Mittels des nachgebildeten Prüfsignals läßt sich das Alarmsignal einfach und zuverlässig dann erzeugen, wenn sich die Abtastverhältnisse entsprechend verschlechtert haben. Besonders zweckmäßig ist, daß die Betriebssicherheit nur überprüft wird, wenn der Antriebsmotor angetrieben wird und den Fadenvorrat ergänzt. Denn dann besteht die Gefahr einer Leerung der Speicherfläche, weil die Grenze des Fadenvorrats verbrauchsabhängig hinter die Abtastzone zurückgegangen ist. Wird der Antriebsmotor hingegen nicht angetrieben, wird auch keine Überprüfung durchgeführt. Dies ist unerheblich, weil sich dann ohnedies ein großer Fadenvorrat auf der Speicherfläche befindet, der bis in die Abtastzone reicht. Die Störungsbeseitigung bzw. Reinigung erfolgt zweckmäßigerweise bei gerade stehendem Antriebsmotor, so daß die Fadenliefervorrichtung nicht abgeschaltet zu werden braucht und der Produktionsprozeß der Textilmaschine nicht unterbrochen werden muß, die von der Fadenliefervorrichtung mit Faden versorgt wird.

Bei der Ausführungsform der Fadenliefervorrichtung gemäß Anspruch 10 wird das bei Ausbleiben des Prüfsignals nach wie vor anliegende Ausgangssignal als Drehzahlsignal zur Steuerung berücksichtigt und getrennt davon das Alarmsignal erzeugt. Dabei ist es zweckmäßig, den ohnedies zumeist vorhandenen Mikroprozessor der Steuerung der Fadenliefervorrichtung als Verknüpfungs- bzw. Überwachungseinrichtung zu benutzen, weil der Mikroprozessor in der Regel eine für diese zusätzliche Programmroutine ausreichende Kapazität aufweist und nur eine software-seitige Anpassung benötigt.

Bei der Ausführungsform gemäß Anspruch 11 schaltet die Einrichtung über das Abschaltglied die Fadenliefervorrichtung und zweckmäßigerweise auch auf die davon versorgte Textilmaschine ab, sobald auch das dem Schwellwert gegenübergesetzte Drehzahlsignal ausbleibt, weil aus irgendwelchen Gründen nach Auftreten des Alarmsignals die Störung nicht behoben wurde. Dies ist eine doppelte Sicherheitsfunktion.

Bei der Ausführungsform gemäß Anspruch 12 erzeugt der Spannungsteiler den gleichen Signalpegel für das Ausgangssignal und das Prüfsignal. Die beiden Komparatoren setzen die beiden Signalpegel zwei unterschiedlichen Schwellwerten gegenüber. Dadurch wird das für die Steuerung gegebenenfalls benötigte Drehzahlsignal auch bei Erreichen einer gerade noch zulässigen Verschlechterung der Abtastverhältnisse weiterhin anliegen, obwohl das Prüfsignal abgefallen ist und das Alarmsignal erzeugt wird.

Bei der alternativen Ausführungsform gemäß Anspruch 13 wird hingegen bereits im Spannungsteiler der Signalpegel für das Prüfsignal gegenüber dem Signalpegel des Ausgangssignals verändert. Aus dem Ausgangssignal kann nach wie vor das gegebenenfalls zur Steuerung benötigte Drehzahlsignal abgeleitet werden, während bei Erreichen einer gerade noch zulässigen Verschlechterung der Abtastverhältnisse das Prüfsignal abfällt und das Alarmsignal erzeugt wird.

Bei der Ausführungsform gemäß Anspruch 14 wird eine sehr zuverlässige, vorzugsweise opto-elektronische, Fadenabtastung mit präziser Steuerung des Antriebsmotors durch die mehreren Einzelsensoren erreicht, wobei nur das Ausgangssignal eines Einzelsensors für die Prüfroutine herangezogen wird.

Anhand der Zeichnung werden Ausführungsformen des Erfindungsgegenstandes erläutert. Es zeigen:
- Fig. 1: einen Längsschnitt einer Fadenliefervorrichtung,
- Fig. 2: einen Horizontalschnitt in der Ebene II-II von Fig. 1,
- Fig. 3: ein Blockschaltbild einer Steuerschaltung,
- Fig. 4: eine Detailvariante zu Fig. 3, und
- Fig.5,5A 5B,5C: schematische U/t-Signaldiagramme.

Eine Fadenliefervorrichtung F gemäß Fig. 1, insbesondere eine Fadenliefervorrichtung für eine Strickmaschine, weist ein Gehäuse 13 für einen elektrischen Antriebsmotor 15 auf, mit dem über eine Welle 16 eine Trommel 1 drehantreibbar ist. In einem gehäusefesten Ausleger 13' ist eine opto-elektronische Sensorvorrichtung 7 mit (Fig. 2) mehreren in Umfangsrichtung mit Zwischenabständen angeordneten, auf eine Abtastzone 12 (strichpunktiert angedeutet) ausgerichteten Sensoren S, z.B. parallel zur Trommelachse verstellbar, angeordnet. Die Sensorvorrichtung 7 ist über eine Steuerschaltung L mit einer Steuerung C des Antriebsmotors 15 verbunden. Jeder Sensor kann beispielsweise aus einer eigenen Lichtquelle, z.B. für infrarotes Licht, und einem Empfänger, z.B. einer Fotodiode, bestehen, die auf Reflektionslicht anspricht.

Die Trommel 1 definiert eine Speicherfläche 2 für einen Fadenvorrat 5, der aus Windungen 6 eines Fadens Y besteht, der von der nicht dargestellten Textilmaschine (z.B. Strickmaschine) bedarfsabhängig überkopf der Trommel 1 abgezogen wird. Der Faden Y wird in einem oberen Bereich der Trommel 1 in Fig. 1 zugeführt und durch die Drehung der Trommel 1 aufgewickelt, wobei der Antriebsmotor 15 so gesteuert wird, daß er trotz variierenden Verbrauchs des Fadens Y den Fadenvorrat 5 in einer Größe aufrechtzuhalten versucht, mit der der Fadenvorrat 5 in die Abtastzone 12 reicht. Liegt in der Abtastzone 12 Faden vor, so wird der Antriebsmotor 15 angehalten oder verzögert. Liegt kein Faden in der Abtastzone 12 vor, dann wird der Antriebsmotor 15 angetrieben oder beschleunigt. Über die Steuerung C wird die Antriebsgeschwindigkeit des Antriebsmotors 15 annähernd dem Fadenverbrauch angepaßt.

Die Trommel 1 kann als Stabkäfig ausgebildet sein mit längsverlaufenden Stäben R, die durch Zwischenräume Z voneinander getrennt sind. Anstelle durchgehender Zwischenräume Z könnten auch nach außen offene Längsnuten in der Trommel 1 vorgesehen sein. Ferner ist es denkbar, eine Trommel 1 mit glatter Oberfläche zu benutzen, die in Umfangsrichtung abwechselnde Oberflächenbereiche A, B mit voneinander deutlich verschiedenen, z.B. optischen, Abtasteigenschaften aufweist. Bei der gezeigten Ausführungsform definieren die Stäbe R und die Zwischenräume Z erste und zweite Umfangsabschnitte 8, 9 mit voneinander klar verschiedenen Abtasteigenschaften für die Sensoren S der Sensorvorrichtung 7. Die Verteilung der Oberflächenbereiche A, B sollte in Umfangsrichtung regelmäßig sein. In der Sensorvorrichtung sind bei dieser Ausführungsform drei Sensoren S in Umfangsrichtung derart beabstandet, daß zumindest ein Sensor S einen ersten Umfangsabschnitt 8 und wenigstens ein zweiter Sensor S gleichzeitig einen zweiten Umfangsabschnitt 9 abtastet.

In der Trommel 1 ist ein Speichenstern 19 als Vorschubelement G angeordnet, dessen Speichen 18 sich durch die Zwischenräume Z bis zu einer Drehlagerung 17 auf der Welle 16 erstrecken. Die Drehlagerung 17 und der Speichenstern 19 stehen schräg zur Achse 3 der Trommel 1. Da die Drehlagerung 17 auf einer Hülse 17a angeordnet ist, die an einer Drehbewegung mit der Welle 16 gehindert ist, schiebt der Speichenstern 19 den Fadenvorrat 5 axial in Richtung zur Abtastzone 12 vorwärts. Eine Vorschubwirkung könnte alternativ auch durch eine konische Ausbildung der Trommel 1 an der Fadenzulaufseite erzielt werden.

Die Sensoren S sind gemeinsam in einem Gehäuse 30 untergebracht. Lichtdurchlässige Abdeckscheiben 31 oder ein für alle Sensoren S gemeinsames Abdeckfenster schützen die Sensoren S gegen eine direkte Verschmutzung. Auf oder vor diesen Abdeckscheiben 31 bzw. auf dem Abdeckfenster und/oder in der Abtastzone der Trommel 1 können sich Verschmutzungen ablagern.

Fig. 3 verdeutlicht schematisch als Blockschaltbild eine mögliche Ausführungsform der Steuerschaltung L, mit der Antriebssteuersignale für den Antriebsmotor 15 aus dem Ausgangssignal der Sensorvorrichtung 7 bzw. den Ausgangssignalen der Sensoren S erzeugt werden.

Die Sensoren S bestehen aus Sendern D7, D8 und D9 und Empfängerelementen T1, T2 und T3, die, vorzugsweise, mit infrarotem Licht arbeiten. Die Sensoren, die Empfänger und mit diesen zusammenarbeitende Operationsverstärker 20, 21 und 22 sind gemeinsam an eine Konstantspannungsquelle angeschlossen. Die empfangene Infrarotstrahlung erzeugt einen Fotostrom, der die Spannung an den Arbeitswiderständen beeinflußt. Die Spannungen werden in den Operationsverstärkern 20, 21 und 22 verstärkt. Die Ausgänge der Operationsverstärker 20, 21 und 22 sind über ein Diodennetzwerk mit einem zentralen Arbeitswiderstand 40 verbunden. Die Dioden sind so polarisiert verschaltet, daß die positiv wirkenden Spannungen am oberen Punkt des Arbeitswiderstandes 40 und die negativ wirkenden Spannungen am Fußpunkt des Arbeitswiderstandes 40 ankommen. So bildet sich am Arbeitswiderstand 40 eine maximale Differenzspannung zwischen der maximal höchsten positiven Spannung und der maximal niedrigsten negativen Spannung aus. Der positive Wert wird über einen Verstärker 38, der negative Wert hingegen über einen Verstärker 39 zu einem Differenzverstärker 41 geleitet. Die Spannung am Ausgang des Differenzverstärkers 41 entspricht dem proportionalen Anteil des Fadenvorrats auf der Speicherfläche. Die Spannung am Ausgang des Differenzverstärkers 41 wird über eine Diode und ein Widerstandsnetzwerk einem Komparator 43 zugeleitet. An einem Potentiometer 44 läßt sich der Sollwert des Fadenvorrats einstellen. Der Komparator 43 liefert der Steuerung des Antriebsmotors 15 die Kommandos: Laufen oder Anhalten.

Das Ausgangssignal eines Sensorelements S (D7, T1) wird am Operationsverstärker 20 zusätzlich über 14 abgegriffen und einem Schaltungsteil D sowie einem Parallelschaltungsteil E zugeführt.

Vom Punkt 23 führt eine Leitung 24 zu einem Eingang eines Komparators 26, dessen anderer Eingang an ein einstellbares Schwellwertglied 27 angeschlossen ist. Der Ausgang des Komparators 26 ist an eine Verknüpfungs- bzw. Überwachungseinrichtung V angeschlossen, die vorzugsweise in einen Mikroprozessor M integriert ist. Daran angeschlossen ist ein Warnsignalgeber 4 und gegebenenfalls ein Abschaltglied 11. Der Parallelschaltungsteil E zweigt am Punkt 23 mit einer Leitung 25 ab, die an einen Eingang eines zweiten Komparators 28 angeschlossen ist, dessen anderer Eingang mit einem zweiten Schwellwertglied 29 verbunden ist. Der Ausgang des zweiten Komparators 28 ist ebenfalls an die Einrichtung V angeschlossen. Das Schwellwertglied 27 ist auf einen niedrigen Schwellwert eingestellt, der, z.B., einem Signalpegel entspricht, unterhalb dessen, z.B. aufgrund verschlechterter Lichtübertragungsqualität, die Sensorvorrichtung 7 nicht mehr funktionsfähig ist. Das Schwellwertglied 29 ist hingegen auf einen höheren Schwellwert eingestellt, der eine gerade noch zulässige Verschlechterung der Lichtübertragungsqualität repräsentiert, bei der die Sensorvorrichtung noch ordnungsgemäß arbeiten kann, eine Beseitigung der die Lichtübertragungsqualität beeinträchtigenden Verschmutzungen jedoch schon angeraten ist.

In dem Schaltungsteil D wird aus dem Ausgangssignal ein die Geschwindigkeit der Trommel 1 repräsentierendes Drehzahlsignal erzeugt, das über die Einrichtung V im Mikroprozessor M anliegt und zur Auswertung herangezogen werden kann. Der Mikroprozessor vergleicht in einer Äquivalenzlogik das Vorhandensein beider Signale aus den Komparatoren 28 und 26. Werden beide Signale ungleich bzw. bleibt eines der Signale aus, so ist Alarm zu geben.

Ein Prüfsignal wird synchron und im wesentlichen zeitgleich und mit gleichem Signalpegel gebildet wie das Ausgangssignal. Da jedoch das Schwellwertglied 29 auf einen höheren Schwellwert eingestellt ist als das Schwellwertglied 27, bleibt das Prüfsignal an der Einrichtung V aus, sobald sein Pegel unter den Schwellwert abfällt. Mittels des Mikroprozessors M wird der Signalgeber 4 aktiviert, um, vorzugsweise, ein optisches oder akustisches Signal abzugeben. Werden die Verschmutzungen nicht beseitigt, dann kann der Mikroprozessor M bei Ausbleiben auch des Drehzahlsignals das Abschaltglied 11 aktivieren und die Fadenliefervorrichtung und die Textilmaschine abstellen, um ggfs. ein Leeren der Trommel 1 zu vermeiden.

Fig. 4 verdeutlicht eine Variation des Schaltungsteils D und des Parallelschaltungsteils E. In der Leitung 14 ist ein Spannungsteiler aus Widerständen 32, 33, 34 vorgesehen. Im Punkt 35 zwischen den Widerständen 32 und 33 zweigt die Leitung 24 zu einem Eingang des Komparators 26 ab. Vom Punkt 37 zwischen den Widerständen 33 und 34 zweigt hingegen die Leitung 25 zu einem Eingang des zweiten Komparators 28 ab. Der Signalpegel (Spannungspegel) aus dem Ausgangssignal am Punkt 37 (Prüfsignal) ist niedriger als am Punkt 35. Der jeweils andere Eingang des ersten und des zweiten Komperators 26, 28 ist an ein gemeinsames Schwellwertglied 36 angeschlossen, das auf einen bestimmten Schwellwert eingestellt ist (eine Referenz-Spannung). Der Schwellwert 36 ist genau auf den Punkt eingestellt, an welchem die Verschmutzung einen gerade noch zulässigen, für den Signalpegel des Prüfsignals aber zu hohen Grenzwert erreicht. Durch den Spannungsteiler 32, 33 und 34 schaltet der Komparator 28 bei einer höheren Schwelle als der Komparator 26. Ist die Sensorvorrichtung entsprechend verschmutzt, so kann der Komparator 28 nicht mehr durchschalten. Durch die Äquivalenzprüfung der Ausgangsspannungen der Komparatoren 26, 28 wird im Mikroprozessor M festgestellt, daß ein Warnsignal auszugeben ist. Der Warnsignalgeber 4 wird aktiviert.

Zum besseren Verständnis dieser Prüfroutine ist auf die Figuren 5, 5A, 5B und 5C verwiesen. Fig. 5 verdeutlicht in einem U/t-Diagramm das Objekt-Ausgangssignal 38' in der Leitung 14, wie es durch den Sensor S, D7, T1 in Abängigkeit vom Durchgang der Umfangsabschnitte 8, 9 bzw. der voneinander verschiedenen Oberflächenbereiche A, B erzeugt wird. Bei den beiden ersten Signalpegeln ist die Lichtübertragungs-qualität noch einwandfrei. Ab dem dritten Signalpegel nimmt in Fig. 5 die Qualität der Lichtübertragung ab. In der Steuerschaltung L gemäß Fig. 3 liegt - wie in dem Diagramm der Fig. 5A dargestellt - ein Signal 39' an. Der am Schwellwertglied 27 eingestellte Schwellwert ist mit U1 angedeutet. Am Ausgang des Komparators 26 ergibt sich eine Signalfolge C gemäß Fig. 5C. Am Ausgang des Komparators 28 ergibt sich hingegen eine Signalfolge G gemäß Fig. 5C. Ab dem Zeitpunkt X ist die Signalfolge G nicht mehr vorhanden. Eine Prüfung auf Gleichheit der Signalfolgen ergibt eine logische Signalfolge H in Fig. 5C. Zum Zeitpunkt X aktiviert der Mikroprozessor M das Wamsignalglied 4.

Der Schwellwert U2 repräsentiert eine gerade noch zulässige Verschlechterung der Abtastverhältnisse, d.h. der Lichtübertragungsqualität, bei der die Sensorvorrichtung 7 noch ordnungsgemäß arbeitet, wie durch das in Fig. 5A unten angedeutete, auch nach dem Zeitpunkt X noch anliegende Signal 39' und die Signalfolge C in Fig. 5C verdeutlicht ist. Dabei ist darauf hinzuweisen, daß die Lichtübertragungsqualität sich normalerweise innerhalb einer wesentlichen längeren Zeitspanne verschlechtert, als sie aus den Fig. 5, 5A, 5B, 5C ableitbar ist. Diese Figuren sind bezüglich der Zeitspanne zum besseren Gesamtverständnis nur als schematisch anzusehen.

Das Diagramm gemäß Fig. 5B gehört zur Variante gemäß Fig. 4. Unten in Fig. 5B ist ein Signal 39" entsprechend dem Signal 39' der Fig. 5A vorhanden. Der Schwellwert U1 entspricht dem Schwellwert U1 der Fig. 5A. Oben in Fig. 5B ist erkennbar, wie aufgrund des Spannungsteilers die Signalpegel eines aus dem Objekt-Ausgangssignal 38' abgeleiteten Prüfsignals 40" jeweils entsprechend niedriger sind als die Signalpegel des Signals 39", wobei jedoch für das Prüfsignal 40" derselbe Schwellwert U1 berücksichtigt wird, wie für das Signal 39". Die ersten drei Signalpegel des Prüfsignals 40" sind noch ausreichend hoch, um den zweiten Komperator 28 zu passieren. Der vierte Signalpegel ist jedoch niedriger als der Schwellwert U1, so daß dann an der Verknüpfungseinrichtung V das Prüfsignal 40" ausbleibt und das Warnsignal erzeugt wird.

Mittels des Schaltungsteils D und des Parallelschaltungsteils E und den darin angeordneten Komponenten wird eine Antivalenz-Kontrolleinrichtung zum Auswerten des Übereinstimmens des Prüfsignals mit dem Drehzahlsignal geschaffen. Diese Antivalenz-Kontrolleinrichtung ist software-seitig einfach im Mikroprozessor M zu verwirklichen. Die Überprüfung der Qualität der Lichtübertragung wird nur dann durchgeführt, wenn der Antriebsmotor zum Ergänzen des Fadenvorrates angetrieben wird, weil bei stillstehender Trommel ohnedies die Sensorvorrichtung nur den Faden abtastet und die reflektierenden Stäbe R nicht sieht bzw. die Qualität der Reflektionslichtübertragung nicht zuverlässig beurteilen kann.

Das Verfahren läßt sich auch bei anderen physikalischen Abtastprinzipien verwenden, z.B. bei einer Abtastung mittels Schall, Induktion, Magnetismus, Kapazität oder dgl.

## Patentansprüche

1. Verfahren zum Überwachen der Abtastverhältnisse beim Steuern einer Fadenliefervorrichtung (F), die eine Speicherfläche (2) für den in Windungen in einem Fadenvorrat (5) zum Liefern des gespeicherten Faden (Y), einen Antriebsmotor (15) zum ergänzenden Aufwickeln des Fadens, eine mit wenigstens einem Sensor (S) auf eine (12) in der Fadenliefervorrichtung (F) ausgerichtete Sensorvorrichtung (7) und eine mit der Sensorvorrichtung verbundene Steuerschaltung (L) aufweist, bei dem der Sensor in Abhängigkeit von der Bewegung bzw. der Ab- oder Anwesenheit eines Objekts (5, 8, 9) in der Abtastzone ein Objekt-Ausgangssignal (38') zur Steuerung des Antriebsmotors (15) erzeugt, wobei der Signalpegel des Objekt-Ausgangssignals (38') von der Qualität der Abtastverhältnisse abhängt, und bei dem bei Verschlechterung der Abtastverhältnisse ein Alarmsignal erzeugbar ist, **dadurch gekennzeichnet**, daß aus dem Objekt-Ausgangssignal (38') ein im wesentlichen synchrones Prüfsignal (40', 40") nachgebildet wird, daß der Signalpegel des Prüfsignals mit einem eine gerade noch zulässige Verschlechterung der Abtastverhältnisse repräsentierenden Alarm-Schwellwert (U1, U2) verglichen wird, und daß das Alarmsignal bei einem Abfall des Signalpegels des Prüfsignals (40', 40") unter den Alarm-Schwellwert erzeugt wird.

2. Verfahren nach Anspruch 1, **dadurch gekennzeichnet**, daß das Alarmsignal aufgrund des Resultats einer Überwachung des dem Alarm-Schwellwert (U1, U2) gegenübergesetzten Prüfsignals (40', 40") und des Objekt-Ausgangssignals (38') gebildet wird, vorzugsweise bei als Überwachungsresultat festgestelltem Ausbleiben des dem Alarmschwellwert gegenübergesetzten Prüfsignals bei weiterhin anliegendem Objekt-Ausgangssignal.

3. Verfahren nach Anspruch 1 oder 2, **dadurch gekennzeichnet**, daß die Speicherfläche (2) bei mittels der Sensorvorrichtung (7) festgestellter Abwesenheit des Fadenvorrats (5) in der Abtastzone (12) durch den Antriebsmotor (15) drehangetrieben wird, und daß aus dem Objekt-Ausgangssignal (38') des Sensors (S) der Sensorvorrichtung ein die Drehgeschwindigkeit der Speicherfläche (2) repräsentierendes S ignal (39', 39") und das Prüfsignal (40', 40") gebildet werden.

4. Verfahren nach wenigstens einem der Ansprüche 1 bis 3, **dadurch gekennzeichnet**, daß bei in etwa gleichen Signalpegeln des Signals (39') und des Prüfsignals (40') der Signalpegel des Prüfsignals (40') einem höheren, die gerade noch zulässige Verschlechterung der Abtastverhältnisse repräsentierenden Schwellwert (U2) und der Signalpegel des Signals (39') einem niedrigen Schwellwert (U1) gegenübergestellt wird, der eine nicht mehr zulässige Verschlechterung der Abtastverhältnisse repräsentiert, und daß bei Ausbleiben des Prüfsignals (40') das Alarmsignal und bei Ausbleiben des Signals (39') ein Abschaltsignal erzeugt wird.

5. Verfahren nach wenigstens einem der Ansprüche 1 bis 3, **dadurch gekennzeichnet**, daß das Prüfsignal (40") zeitgleich mit gegenüber dem Signalpegel des Signals (39") verringertem Signalpegel nachgebildet wird, und daß beide Signalpegel dem gleichen Schwellwert (U1) gegenübergesetzt werden.

6. Verfahren nach wenigstens einem der Ansprüche 1 bis 5, **dadurch gekennzeichnet**, daß das Objekt in der Abtastzone opto-elektronisch abgetastet wird, und daß das Alarmsignal bei einer gerade noch zulässigen Verschlechterung der Qualität der Lichtübertragung bei der Sensorvorrichtung (7) gebildet wird.

7. Fadenliefervorrichtung, insbesondere für Strickmaschinen, mit einem Gehäuse (13), einer Speicherfläche (2) für einen Fadenvorrat, einem steuerbaren Antriebsmotor (15) zum Antreiben eines Aufwickelelementes, mit dem der Faden (Y) einem aus mehreren Windungen bestehenden Fadenvorrat auf der Speicherfläche (2) zuführbar ist, mit einer stationären, auf zumindest eine Abtastzone (12) der Speicherfläche (2) ausgerichteten, signalerzeugenden Sensorvorrichtung (7) zum Abtasten der Bewegung bzw. der An- oder Abwesenheit eines Objekts in der Abtastzone (12), und mit einer das Objekt-Ausgangssignal (38') der Sensorvorrichtung (7) verarbeitenden Steuerschaltung (L) zum Steuern des Antriebsmotors (15),wobei der Signalpegel des Objekt-Ausgangssignals (38') von den Abtastverhältnissen bei der Sensorvorrichtung (7) abhängt, **dadurch gekennzeichet**, daß der Steuerschaltung (L) ein Parallelschaltungsteil (E) zum Erzeugen und Auswerten eines aus dem Objekt-Ausgangssignal (38') in etwa synchron nachgebildeten Prüfsignals (40', 40") zugeordnet ist, und daß die Steuerschaltung (L) mit einem Alarmsignalgeber (4) verbunden ist, der bei einer eine gerade noch zulässige Verschlechterung der Abtastverhältnisse repräsentierenden Änderung des Signalpegels des Prüfsignals (40', 40") aktivierbar ist.

8. Fadenliefervorrichtung nach Anspruch 7, **dadurch gekennzeichnet**, daß die Speicherfläche (2) an einer mittels des Antriebsmotors (15) drehantreibbaren, das Aufwikkelelement definierenden Trommel (1) vorgesehen ist, die in der Abtastzone (12) in Umfangsrichtung versetzte Oberflächenbereiche (A, B, 8, 9) mit deutlich voneinander verschiedenen Abtasteigenschaften aufweist, daß die Oberflächenbereiche (A, B, 8, 9) das bei Abwesenheit des Fadens (Y) in der Abtastzone (12) von der Sensorvorrichtung (7) auf Bewegung abgetastete Objekt definieren, daß mit der Sensorvorrichtung (7) bei der Bewegungs-Abtastung der Oberflächenbereiche (A, B) das die Drehgeschwindigkeit der Trommel (1) repräsentierendes Objekt-Ausgangssignal (38') erzeugbar ist, daß der Parallelschaltungsteil (E) ein Schwellwertglied (36, 29) enthält, das einen die gerade noch zulässige Verschlechterung der Abtastverhältnisse bei der Sensorvorrichtung (7) und an wenigstens einem der Oberflächenbereiche repräsentierenden Schwellwert bereitstellt, und daß in dem Parallelschaltungsteil (E) das Prüfsignal (40', 40") aus dem Objekt-Ausgangssignal (38') in etwa zeitgleich nachbildbar und zur Auswertung dem vom Schwellwertglied bereitgestellten Schwellwert (U1, U2) gegenübersetzbar ist.

9. Fadenliefervorrichtung nach Anspruch 7, **dadurch gekennzeichnet**, daß die Sensorvorrichtung (7) eine opto-elektronische Sensorvorrichtung ist, mit der das Objekt-Ausgangssignal (38') mit einem von der Lichtübertragungs-Qualität in der Sensorvorrichtung (7) abhängigen Signalpegel erzeugbar ist.

10. Fadenliefervorrichtung nach Anspruch 7, **dadurch gekennzeichnet**, daß der Steuerschaltung (L) ein Schaltungsteil (D) zum Ableiten eines die Drehzahl repräsentierenden Signals (39', 39") aus dem Objekt-Ausgangssignal (38') zugeordnet ist, daß der Schaltungsteil (D) und der Parallelschaltungsteil (E) gemeinsam an eine signalverarbeitende Verknüpfungs- bzw. Überwachungseinrichtung (V), vorzugsweise einen Mikroprozessor (M), angeschlossen sind, und daß die Einrichtung (V) eine Programmroutine aufweist, innerhalb derer bei Anliegen des Signals (39', 39") und Ausbleiben des Prüfsignals (40', 40") der Alarmsignalgeber (4) aktivierbar ist.

11. Fadenliefervorrichtung nach Anspruch 10, **dadurch gekennzeichnet**, daß die Verknüpfungs- bzw. Überwachungseinrichtung (V) mit einem Abschaltglied (11) verbunden ist, das im Rahmen der Programmroutine aktivierbar ist, sobald bei eingeschaltetem Antriebsmotor (15) auch das Signal (39', 39") ausbleibt.

12. Fadenliefervorrichtung nach wenigstens einem der Ansprüche 7 bis 10, **dadurch gekennzeichnet**, daß der Schaltungsteil (D) und der Parallelschaltungsteil (E) gemeinsam an einen Spannungsteiler angeschlossen sind, daß der Schaltungsteil (D) an einen Eingang eines ersten Komparators (26) angeschlossen ist, dessen Ausgang mit der Verknüpfungs- bzw. Überwachungseinrichtung (V) verbunden und dessen anderer Eingang an ein erstes Schwellwertglied (27) für einen niedrigen Schwellwert (U1), vorzugsweise eine erste Referenzspannung, angeschlossen ist, und daß der Parallelschaltungsteil (E) an einen Eingang eines zweiten Komparators (28) angeschlossen ist, dessen Ausgang ebenfalls mit der Verknüpfungs- bzw. Überwachungseinrichtung (V) verbunden und dessen anderer Eingang an ein zweites Schwellwertglied (29) für einen höheren Schwellwert (U2), vorzugsweise eine zweite Referenzspannung, angeschlossen ist.

13. Fadenliefervorrichtung nach wenigstens einem der Ansprüche 7 bis 11, **dadurch gekennzeichnet**, daß für das Objekt-Ausgangssignal (38') ein Spannungsteiler (32, 33, 34) vorgesehen ist, an den der Schaltungsteil (D) vor einem Widerstand (33)und der Parallelschaltungsteil (E) hinter diesem Widerstand (33) angeschlossen sind, daß der Schaltungsteil (D) an einem Eingang eines mit seinem Ausgang an die Verknüpfungs- bzw. Überwachungseinrichtung (V) angeschlossenen ersten Komparators (26) angeschlossen ist, daß der Parallelschaltungsteil (E) an einen Eingang eines mit einem Ausgang ebenfalls an die Einrichtung (V) angeschlossenen zweiten Komparators (28) angeschlossen ist, und daß die zweiten Eingänge der Komparatoren (26, 28) mit einem gemeinsamen Schwellwertglied (36) für nur einen Schwellwert (U1), vorzugsweise eine einzige Referenzspannung, verbunden sind.

14. Fadenliefervorrichtung nach wenigstens einem der Ansprüche 7 bis 13, **dadurch gekennzeichnet**, daß die Sensorvorrichtung (7) mehrere in Umfangs- und Drehrichtung der Trommel (1) versetzte Einzelsensoren (S), vorzugsweise opto-elektronische Einzelsensoren, jeweils bestehend aus einem Sender (D7, D8, D) und diesem zugeordneten Emfpängerelement (T1, T2, T3), aufweist, und daß der Schaltungsteil (D) und der Parallelschaltungsteil (E) nur an einen Einzelsensor (S) angeschlossen sind.

## Claims

1. A method for monitoring the scanning conditions when controlling a yarn feeding device (F) which comprises a storage surface (2) for a yarn (Y) stored in windings in a yarn supply (5) for feeding purposes, a drive motor (15) for replenishing the yarn supply by winding up yarn, a sensor device (7) oriented with at least one sensor (S) towards a scanning zone (12) provided in the yarn feeding device (F), and a control circuit (L) connected to the sensor device, in which method the sensor generates an object output signal (38') for controlling the drive motor (15) in response to the motion or the presence or absence of an object (5, 8, 9) in the scanning zone, the signal level of the object output signal (38') depending on the quality of the scanning conditions, and in which an alarm signal can be generated when the scanning conditions deteriorate, **characterized in that** a substantially synchronous test signal (40', 40") is provided on the basis of the object output signal (38'), that the signal level of said test signal is compared with an alarm threshold (U1, U2) representative of a deterioration of the scanning conditions which is just still acceptable, and that the alarm signal is generated when the signal level of the test signal (40', 40") falls below the alarm threshold value.

2. A method according to claim 1, **characterized in that** the alarm signal is formed on the basis of the result of a monitoring of the test signal (40, 40") compared with the alarm threshold value (U1, U2) and of the object output signal (38'), preferably as soon as the monitoring result determined shows that the test signal compared with the alarm threshold value fails to appear, whilst the object output signal still appears.

3. A method according to claim 1 or 2, **characterized in** **that**, when the absence of the yarn supply (5) in the scanning zone (12) is detected by means of the sensor device (7), the storage surface (2) is rotatingly driven by the drive motor (15), and that a signal (39', 39") representative of the rotational speed of the storage surface (2) and the test signal (40', 40") are formed on the basis of the object output signal (38') of the sensor (S) of the sensor device.

4. A method according to at least one of the claims 1 to 3, **characterized in that** with essentially equal signal levels of the signal (39') and of the test signal (40'), the signal level of the test signal (40') is compared with a higher threshold value (U2) representative of the deterioration of the scanning conditions which is just still acceptable and the signal level of the signal (39') is compared with a lower threshold value (U1) representative of a deterioration of the scanning conditions which is no longer acceptable, and that in the absence of the test signal (40') the alarm signal is generated and in the absence of the signal (39') a switch-off signal is generated.

5. A method according to at least one of the claims 1 to 3, **characterized in that** the test signal (40") is formed simultaneously with a signal level which is lower than the signal level of the signal (39"), and that both signal levels are compared with the same threshold value (U1).

6. A method according to at least one of the claims 1 to 5, **characterized in that** the object is optoelectronically scanned in the scanning zone, and that the alarm signal is formed in response to a just still acceptable deterioration of the quality of light transmission at the sensor device (7).

7. A yarn feeding device, in particular for use with knitting machines, comprising a housing (13), a storage surface (2) for a yarn supply, a controllable drive motor (15) for driving a winding element for supplying the yarn (Y) to a yarn supply consisting of several windings on the storage surface (2), a stationary, signal-generating sensor device (7) oriented towards at least one scanning zone (12) of the storage surface (2) and used for sensing the motion or the presence or absence of an object in the scanning zone (12), and a control circuit (L) which processes the object output signal (38') of the sensor device (7) and which is used for controlling the drive motor (15), said signal level of the object output signal (38') depending on the scanning conditions at the sensor device (7), **characterized in that** the control circuit (L) has associated therewith a parallel-circuit component (E) for generating and evaluating a test signal (40', 40") which is formed essentially synchronously on the basis of the object output signal (38'), and that the control circuit (L) is connected to an alarm signal emitter (4) which is adapted to be actuated in response to a change in the signal level of the test signal (40', 40") that represents a deterioration of the scanning conditions which is just still acceptable.

8. A yarn feeding device according to claim 7, **characterized in that** the storage surface (2) is provided at a drum (1) which defines the winding element and which is adapted to be rotatably driven by the drive motor (15), said drum (1) having in the scanning zone (12) circumferentially offset surface areas (A, B, 8, 9) with clearly different scanning properties, that the surface areas (A, B, 8, 9) define the object sensed with respect to its motion by the sensor device (7) in the absence of the yarn (Y) in the scanning zone (12), that the object output signal (38') representative of the rotational speed of the drum (1) can be generated by the sensor device (7) during motion sensing of said surface areas (A, B), that the parallel-circuit component (E) comprises a threshold value member (36, 29) which provides a threshold value representative of a just still acceptable deterioration of the scanning conditions at the sensor device (7) and at at least one of the surface areas, and that in said parallel-circuit component (E) the test signal (40', 40") can be formed on the basis of the object output signal (38') essentially synchronously and can be compared with the threshold value (U1, U2) from the threshold value member for evaluation.

9. A yarn feeding device according to claim 7, **characterized in that** the sensor device (7) is an optoelectronic sensor device which is adapted to be used for generating the object output signal (38') with a signal level depending on the light transmission quality in the sensor device (7).

10. A yarn feeding device according to claim 7, **characterized in that** the control circuit (L) has associated therewith a circuit component (D) for deriving from the object output signal (38') a signal (39', 39") representative of the speed, that the circuit component (D) and the parallel-circuit component (E) are jointly connected to a signal-processing combining and monitoring device (V), preferably a microprocessor (M), and that the device (V) is provided with a program routine within which the alarm signal emitter (4) is actuable when the signal (39', 39") appears and when the test signal (40', 40") fails to appear.

11. A yarn feeding device according to claim 10, **characterized in that** the combining and monitoring device (V) is connected to a switch-off member (11) which is actuable within said program routine as soon as in the activated state of the drive motor (15) also the signal (39', 39") fails to appear.

12. A yarn feeding device according to at least one of the claims 7 to 10, **characterized in that** the circuit component (D) and the parallel-circuit component (E) are jointly connected to a voltage divider, that the circuit component (D) is connected to an input of a first comparator (26) whose output is connected to the combining and monitoring device (V) and whose other input is connected to a first threshold value member (27) set for a low threshold value (U1), preferably a first reference voltage, and that the parallel-circuit component (E) is connected to an input of a second comparator (28) whose output is also connected to the combining and monitoring device (V) and whose other input is connected to a second threshold value member (29) set for a higher threshold value (U2), preferably a second reference voltage.

13. A yarn feeding device according to at least one of the claims 7 to 11, **characterized in that** a voltage divider (32, 33, 34) is provided for the object output signal (38'), said voltage divider (32, 33, 34) having connected thereto the circuit component (D) upstream of a resistor (33) and the parallel-circuit component (E) downstream of said resistor (33), that the circuit component (D) is connected to an input of a first comparator (26) whose output is connected to the combining and monitoring device (V), that the parallel-circuit part (E) is connected to an input of a second comparator (28), an output of which is also connected to said device (V), and that the second inputs of the comparators (26, 28) are connected to a common threshold value member (36) set for only one threshold value (U1), preferably a single reference voltage.

14. A yarn feeding device according to at least one of the claims 7 to 13, **characterized in that** the sensor device (7) is provided with a plurality of single sensors (S), preferably single optoelectronic sensors, which are offset in the circumferential and rotational direction of the drum (1), said single sensors (S) comprising each a transmitter (D7, D8, D) and a receiver element (T1, T2, T3) associated with the respective transmitter, and that the circuit component (D) and the parallel-circuit component (E) are connected to only one of said single sensors (S).

## Revendications

1. Procédé de surveillance des conditions de détection lors de la commande d'un dispositif (F) d'amenée de fil qui comprend une surface de stockage (2) pour le fil (Y) à amener qui est stocké en spires dans une réserve (5) de fil, un moteur d'entraînement (15) pour l'enroulement complémentaire du fil, un dispositif capteur (7) comportant au moins un capteur (S) orienté vers une zone de détection (12) dans le dispositif (F) d'amenée de fil et un circuit de commutation (L) relié au dispositif de capteur, dans lequel le capteur engendre en fonction du déplacement ou de la présence ou de l'absence d'un objet (5, 8, 9) dans la zone de détection un signal de sortie objet (38') pour commander le moteur d'entraînement (15), dans lequel le niveau de signal du signal de sortie objet (38') dépend de la qualité des conditions de détection et dans lequel un signal d'alarme peut être engendré lorsque les conditions de détection se détériorent, caractérisé en ce qu'un signal de test sensiblement synchrone (40', 40") est répliqué à partir du signal de sortie objet (38'), en ce que le niveau de signal du signal de test est comparé à un niveau de seuil d'alarme (U1, U2) qui représente une détérioration encore juste admissible des conditions de détection, et en ce que le signal d'alarme est engendré lorsque le niveau de signal du signal de test (40', 40") descend au-dessous du niveau de seuil d'alarme.

2. Procédé selon la revendication 1, caractérisé en ce que le signal d'alarme est formé sur la base du résultat d'une surveillance du signal de test (40', 40") comparé à la valeur de seuil d'alarme (U1, U2) et du signal de sortie objet (38'), de préférence en l'absence, déterminée comme résultat de surveillance, du signal de test comparé à la valeur de seuil d'alarme, lorsque le signal de sortie objet est encore présent.

3. Procédé selon la revendication 1 ou 2, caractérisé en ce que la surface de stockage (2) est entraînée en rotation par le moteur d'entraînement (15) lorsqu'une absence de réserve de fil (5) a été déterminée par le dispositif capteur (7) dans la zone de détection (12) et en ce qu'un signal (39', 39") qui représente la vitesse de rotation de la surface de stockage (2) et le signal de test (40', 40") sont formés à partir du signal de sortie objet (38') du capteur (S) du dispositif capteur.

4. Procédé selon l'une quelconque des revendications 1 à 3, caractérisé en ce que, lorsque les niveaux de signal du signal (39') et du signal de test (40') sont à peu près égaux, le niveau de signal du signal de test (40') est comparé à une valeur de seuil plus élevée (U2) qui représente la détérioration encore juste admissible des conditions de détection et le niveau de signal du signal (39') est comparé à une valeur de seuil faible (U1) qui représente une détérioration qui n'est plus admissible des conditions de détection et en ce que le signal d'alarme est engendré en l'absence du signal de test (40') et un signal de déconnexion est engendré en l'absence du signal (39').

5. Procédé selon l'une quelconque des revendications 1 à 3, caractérisé en ce que
le signal de test (40") est répliqué simultanément selon un niveau de signal réduit par rapport au niveau de signal du signal (39") et en ce que les deux niveaux de signal sont comparés à la même valeur de seuil (U1).

6. Procédé selon l'une quelconque des revendications 1 à 5, caractérisé en ce que l'objet est détecté par effet opto-électronique dans la zone de détection et en ce que le signal d'alarme est formé lors d'une détérioration encore juste admissible de la qualité de la transmission de lumière au dispositif de capteur (7).

7. Dispositif d'amenée de fil, en particulier pour machines à tricoter, qui inclut un capteur (13), une surface de magasin (2) pour une réserve de fil, un moteur d'entraînement réglable (15) pour entraîner un élément d'enroulement au moyen duquel le fil (Y) peut être amené sur la surface de stockage (2) à partir d'une réserve de fil constituée de plusieurs spires, un dispositif capteur (7) stationnaire orienté vers au moins une zone de détection (12) de la surface de stockage (2), engendrant un signal et destiné à détecter le déplacement et/ou la présence ou l'absence d'un objet dans la zone de détection (12), et un circule de commande (L) qui traite le signal de sortie objet (38') du dispositif capteur (7) et est destiné à commander le moteur d'entraînement (15), dans lequel le niveau de signal du signal de sortie objet (38') dépend des conditions de détection dans le dispositif de capteur (7), caractérisé en ce qu'une partie (E) de circuit parallèle destinée à engendrer et évaluer un signal de test (40', 40") répliqué de façon à peu près synchrone à partir du signal de sortie objet (38') est associé au circuit de commande (L) et en ce que le circuit de commande (L) est relié à un émetteur (4) de signal d'alarme qui peut être activé lors d'une modification du niveau de signal du signal de test (40', 40") qui représente une détérioration encore juste admissible des conditions de détection.

8. Dispositif d'amenée de fil selon la revendication 7, caractérisé en ce que la surface de stockage (2) est prévue sur un tambour (1) qui peut être entraîné au moyen du moteur d'entraînement (15) et définit l'élément d'intervention et qui comporte dans la zone de détection (12) des zones de surface décalées en direction périphérique (A, B, 8, 9) à propriétés de détection nettement différentes les unes des autres, en ce que les zones de surface (A, B, 8, 9) définissent l'objet détecté par le dispositif de capteur (7) quant au déplacement en l'absence du fil (Y) dans la zone de détection (12), en ce que le signal de sortie objet (38') qui représente la vitesse de rotation du tambour (1) peut être engendrée par le dispositif capteur (7) lors de la détection de déplacement des zones de surfaces (A, B), en ce que la partie (E) de circuit parallèle contient un organe (36, 29) de valeur de seuil qui élabore une valeur de seuil qui représente la détérioration encore juste admissible des conditions de détection au dispositif capteur (7) et à au moins l'une des zones de surface, et en ce que le signal de test (40', 40") peut être répliqué à partir du signal de sortie objet (38') à peu près simultanément avec lui dans la partie (E) de circuit parallèle et peut être comparé pour évaluation à la valeur de seuil (U1, U2) élaborée par l'organe de valeur de seuil.

9. Dispositif d'amenée de fil selon la revendication 7, caractérisé en ce que le dispositif capteur (7) est un dispositif capteur opto-électronique au moyen duquel le signal de sortie objet (38') peut être engendré à un niveau de signal qui dépend de la qualité de la transmission de lumière dans le dispositif capteur (7).

10. Dispositif d'amenée de fil selon la revendication 7, caractérisé en ce qu'une partie (D) de circuit destinée à dériver du signal de sortie objet (38') un signal (39', 39") représentant la vitesse de rotation est associé au circuit de commande (L), en ce que la partie (D) de circuit et la partie (E) de circuit parallèle sont raccordées en commun à un dispositif (V) de combinaison ou de surveillance qui traite des signaux, de préférence un microprocesseur (M), et en ce que le dispositif (V) comporte un sous-programme à l'intérieur duquel l'émetteur (4) de signal d'alarme peut être activé en présence du signal (39', 39") et en l'absence du signal de test (40', 40").

11. Dispositif d'amenée de fil selon la revendication 10, caractérisé en ce que le dispositif de combinaison ou de surveillance (V) est relié à un organe de déconnexion (11) qui peut être activé dans le cadre du sous-programme dès lors que le signal (39', 39") est également absent lorsque le moteur d'entraînement (15) est en service.

12. Dispositif d'amenée de fil selon l'une quelconque des revendications 7 à 10, caractérisé en ce que la partie (D) de circuit et la partie (E) de circuit parallèle sont raccordées en commun à un diviseur de tension, en ce que la partie (D) de circuit est raccordée à une entrée d'un premier comparateur (26) dont la sortie est reliée au circuit de combinaison et de surveillance (V) et dont l'autre entrée est raccordée à un premier organe (27) de valeur de seuil pour un seuil bas (U1), de préférence une première tension de référence, et en ce que la partie (E) de circuit parallèle est raccordée à une entrée d'un deuxième comparateur (28) dont la sortie est elle aussi reliée au circuit de combinaison et de surveillance (V) et dont l'autre entrée est raccordée à un deuxième organe (29) de valeur de seuil pour une valeur de seuil plus élevée (U2), de préférence une deuxième tension de référence.

13. Dispositif d'amenée de fil selon l'une quelconque des revendications 7 à 11, caractérisé en ce qu'un diviseur (32, 33, 34) de tension auxquels sont raccordés la partie (D) de circuit avant une résistance (33) et la partie (E) de circuit parallèle après cette résistance (33) est prévu pour le signal de sortie objet (38'), en ce que la partie (D) de circuit est raccordée à une entrée d'un premier comparateur (25) raccordé par sa sortie au circuit de combinaison et de surveillance (V), en ce que la partie (E) de circuit parallèle est raccordée à une entrée d'un deuxième comparateur (28) raccordé lui aussi par sa sortie au dispositif (V), et en ce que les deuxièmes entrées des comparateurs (26, 28) sont reliées à un organe commun (36) de valeur de seuil pour une valeur de seuil (U1), de préférence une tension de référence.

14. Dispositif d'amenée de fil selon l'une quelconque des revendications 7 à 13, caractérisé en ce que le dispositif capteur (7) comporte plusieurs capteurs individuels (S) décalés dans la direction périphérique et de rotation du tambour (1), de préférence des capteurs individuels optoélectroniques, qui se composent chacun d'un émetteur (D7, D8, D) et d'un élément récepteur associé à celui-ci (T1, T2, T3) et en ce que la partie (D) de circuit et la partie (E) de circuit parallèle ne sont raccordées qu'à un seul capteur individuel (S).
